# EUROPÄISCHE PATENTSCHRIFT

(11) **EP 0 713 736 B1**
(45) Veröffentlichungstag und Bekanntmachung des Hinweises auf die Patenterteilung: **07.01.1999**
(21) Anmeldenummer: 95810678.3
(22) Anmeldetag: 30.10.1995
(51) Int. Cl.: B22D 17/00, F27D 3/12, C22C 1/00

(54) **Haltevorrichtung für Bolzen**
Holding device for preforms
Dispositif de retenue pour préformes

(30) Priorität: 22.11.1994 CH 3516/94
(43) Veröffentlichungstag der Anmeldung: 29.05.1996
(73) Patentinhaber: Alusuisse Technology & Management AG, 8212 Neuhausen am Rheinfall (CH)
(72) Erfinder: Röllin, Erich, CH-8212 Neuhausen (CH); Huber, Hansjörg, CH-8212 Neuhausen (CH); Gabathuler, Jean-Pierre, CH-8226 Schleitheim (CH)

(56) Entgegenhaltungen:
- EP-A- 0 513 523
- EP-A- 0 645 206

## Beschreibung

Vorliegende Erfindung betrifft eine Haltevorrichtung zum induktiven Aufheizen von Bolzen aus Metallegierungen mit thixotropen Eigenschaften und Halten und Transportieren der Bolzen bis zum Vergiessen, wobei die Haltevorrichtung eine Schale ist und die Schale einen Rumpf in Wannenform und an jedem Ende des Rumpfes je eine Stirnwand aufweist und wenigstens der Rumpf aus einem hochschmelzenden Metall besteht, und die Verwendung der Haltevorrichtung.

Es sind beispielsweise Bolzen oder Vorformlinge aus Metallegierungen bekannt, die durch Aufschmelzen und Stranggiessen einer Metallegierung hergestellt werden. Die aufgeschmolzene Metallegierung wird unter Steuerung der Temperatur und durch beispielsweise starkes Rühren zu einem halbfesten Legierungsbrei verarbeitet, der zurückentwickelte dendritische, primärfeste Partikel in einer umgebenden Matrix aus flüssigem Metall enthält. Dieser halbfeste Legierungsbrei wird unter Rühreinfluss zu Strängen vergossen und abgekühlt. Die Stränge können dann als solche weiter verarbeitet, zu Vorformlingen verarbeitet oder zu Bolzen abgelängt werden. Die Verarbeitung der Stränge, Vorformlinge oder insbesondere Bolzen kann beispielsweise dadurch erfolgen, dass man z.B. ein Bolzen soweit erhitzt, dass dieser in einen teilflüssigen und insbesondere thixotropen Zustand übergeht und anschliessend den Bolzen zu einem Formkörper verarbeitet. Dieses Verarbeiten zu einem Formkörper kann beispielsweise durch Extrudieren, durch Schmieden oder Giessen erfolgen. Technologien dieser Art wurden beispielsweise bekannt, aus der DE-PS 22 29 453. Technische Verfeinerungen erfuhr diese Lehre z.B. in der DE-PS 30 06 618. Die EP 0 131 175 beschreibt ein Verfahren zur kontinuierlichen Herstellung von Metallformlingen. Zur Herstellung von Metallformlingen werden freistehende metallene Vorformlinge bis zum Erreichen einer Breistruktur erhitzt. Dabei stehen die Vorformlinge frei und die Temperatur wird auf einem Pegel gehalten, bei dem die Vorformlinge teilfest sind. Die Vorformlinge werden von einer Trageinrichtung an die Formeinrichtung transferiert, wobei dieser Transfer ohne merkliche Deformation der Vorformlinge und ohne merkliche lokale Variation des Halbfestanteils innerhalb des Vorformlings erfolgt. Der Transfer erfolgt insbesondere durch einen mechanischen Greifer. In der EP-A 0 513 523 wird ein anderes Giessverfahren beschrieben, demgemäss die Metallschmelze mittels eines statischen Mischers in einen teilflüssigen Zustand gebracht und abgekühlt wird. Die so erzeugten Bolzen werden beispielsweise in einem Behälter aus rostfreiem Stahl aufgeheizt und in die Giesskammer einer Giessmaschine gespiesen.

Aus der prioritätsälteren EP-A-0 645 206 sind Behälter für den Transport von Bolzen durch einen Aufwärmofen bekannt geworden. Die Behälter weisen eine innere Gestaltung auf, die eine nur punktförmige Auflage der Bolzen vorsieht.

Während dem Aufheizvorgang ist es entscheidend, dass verschiedene Anforderungen eingehalten werden, damit die beste Qualität der Bolzen und des Endproduktes erzielt werden. Es sind dies beispielsweise ein gleichmässiger Zustand bezüglich des Formerhalts des halbfesten Bolzens und die gleichmässige Temperaturverteilung im Bolzen. Weiters gewünscht ist ein geringer Materialverlust, beispielsweise durch Abtropfen von Schmelze, schnelles Aufheizen, damit keine Kornvergrösserung stattfindet und ein exakter und reproduzierbarer Aufheizzustand.

Aufgabe vorliegender Erfindung ist es, eine Vorrichtung vorzuschlagen, welche diesen Anforderungen gerecht wird und für Bolzen, auch Vorformlinge genannt, beliebiger Herstellungsart verwendet werden kann.

Erfindungsgemäss weist der Querschnitt der Wannenform einen Teilkreis oder ein Teiloval mit daran anschliessenden senkrecht bis leicht schräg nach aussen abragenden Wänden auf oder der Rumpfquerschnitt ist im wesentlichen rohrförmig gestaltet, wobei der Rumpfquerschnitt einen Teilkreis mit einem Zentriwinkel von z.B. 120° bis 210°, bezogen auf 360° (Winkelgrade) für den gesamten rohrförmigen Querschnitt, beschreibt. Bevorzugt wird ein Anteil des Rumpfes am Querschnitt der Rohrform mit einem Zentriwinkel von 150° bis 180°. Entsprechend beträgt der Anteil der Öffnung bezüglich des gesamten Rohrquerschnittes 240° bis 150°.

Vorteilhaft stellt die Haltevorrichtung eine Schale dar, mit einem Rumpf in Wannenform mit rundem bis ovalem Querschnitt und bei deren Verwendung weist der Bolzen weist eine runde bis ovale Querschnittsform auf und der Bolzen ist liegend in der Haltevorrichtung aufgenommen.

Im weiteren ist eine Haltevorrichtung bevorzugt, welche eine Schale mit einem Rumpf in Wannenform mit rundem bis ovalem Querschnitt darstellt und bei deren Verwendung weist der Bolzen eine runde bis ovale Querschnittsform auf und der Bolzen ist liegend in der Haltevorrichtung aufgenommen und die Länge des Bolzens ist grösser, als der grösste Durchmesser des Bolzens.

Die Bolzen sind in der Regel runden Querschnitts, können aber auch ovalen Querschnittes oder polygonalen Querschnittes sein und können einen mittleren Durchmesser von beispielsweise 50 mm bis 150 mm aufweisen und die Länge kann, beispielsweise 80 mm bis 500 mm betragen.

Nach vorliegender Erfindung ist eine Haltevorrichtung vorteilhaft, die eine Schale mit einem Rumpf und an jedem Ende des Rumpfes je eine Stirnwand enthält, wobei der Rumpf und eine oder beide Stirnwände aus einem hochschmelzenden Metall, enthaltend oder bestehend aus Metallen beispielsweise der Reihe der eisen-kohlenstoffhaltigen Metalle, wie Stahl, Edelstahl, Thermax-Stahl, Warmarbeitsstahl oder aus der Reihe der Metalle Tantal, Niob, Vanadium, Wolfram oder Titan oder Legierungen davon, sind. Die Wahl des hochschmelzenden Metalles richtet sich nach dem zu verarbeitenden Material und der Erweichungspunkt des hochschmelzenden Metalles soll ausreichend höher als die Verarbeitungstemperatur des Bolzens sein.

Die Schale weist insbesondere einen Rumpf und an jedem Ende des Rumpfes je eine Stirnwand auf, und eine oder beide Stirnwände können bevorzugt keramische Materialien enthalten oder daraus bestehen. Geeignete keramische Materialien sind beispielsweise Al₂O₃, Al₃O₄, BN, SiC, Si₃N₄, MgO, TiO, ZrO₂, stabilisiertes, wie yttrium-stabilisiertes ZrO₂, Gläser oder feuerfeste Zemente oder Mischungen, welche die genannten Materialien enthalten. Bevorzugt können die Stirnwände aus faserverstärktem keramischem Material sein oder solche Materialien enthalten, und die Fasern des faserverstärkten keramischen Materials können beispielsweise aus SiC, Al₂O₃, Glas oder Kohlenstoff sein.

Die Stirnwände können auch als Materialkombinationen der genannten Metalle und keramischen Materialien aufgebaut sein.

Die Stirnwände können beispielsweise eine Plattenform, Scheibenform oder auch Muschelform aufweisen und mit dem Rumpf bündig abschliessen oder auch über den Rumpfquerschnitt überstehen. Der Überstand der Stirnwände kann der Schalenöffnung gegenüberliegen und die Stirnwände können gleichzeitig Standfüsse gegen ein Rollen oder Kippen der Schale ausbilden.

Wie vorstehend beschrieben weist die Schale eine Wannenform mit einem runden bis ovalen Querschnitt auf und der Bolzen weist ebenfalls eine runde bis ovale Querschnittsform auf, wobei der innere Durchmesser des Rumpfes 0,2 bis 10 mm grösser ist als der grösste Bolzendurchmesser. Zweckmässig ist die innere Länge der Schale 1 bis 10 mm grösser als die maximale Bolzenlänge. Die Höhe der Schale ist beispielsweise 0 bis 60 mm höher als der halbe Bolzendurchmesser. Die Stirnwände können beispielsweise scheibenförmig sein und die Stirnseitenhöhe kann 30 mm geringer bis 20 mm höher sein als der Bolzendurchmesser. Die Wandstärke des Rumpfes der Schale kann beispielsweise 0,5 bis 5 mm betragen und die Wandstärke des keramischen Materials der Stirnwände kann beispielsweise 2 bis 15 mm betragen. Typische Beispiele von Schalen, wie sie in der Praxis verwendet werden, weisen eine Länge von ca. 80 mm bis 530 mm und einen Durchmesser von etwa 50 mm bis 170 mm auf.

Die Schale kann fallweise Vorrichtungen aufweisen, welche es ermöglichen, dass die Schale von Hand oder durch eine mechanische Vorrichtung gegriffen und transportiert und geleert und schliesslich gereinigt werden kann, und die Schale kann auch Vorrichtungen aufweisen, welche mit Halte- oder Fördervorrichtungen im Aufheizofen korrespondieren. Dies können beispielsweise haken- oder ringförmige Elemente oder Stifte oder Bolzen oder dergleichen sein, welche am Rumpf angeformt oder angebracht sind oder welche an den Stirnwänden angeformt oder angebracht sind.

Die erfindungsgemässe Haltevorrichtung wird verwendet zum induktiven Aufheizen von Bolzen aus einer Metallegierung mit thixotropen Eigenschaften und Halten und Transportieren der Bolzen bis zum Vergiessen. Der Aufheizung der Bolzen kommt eine grosse Bedeutung zu, da der Bolzenzustand, d.h. seine Teilfestigkeit, nur in einem sehr kleinen Temperaturintervall vorhanden ist und lange Aufheizzeiten und Haltezeiten vermieden werden müssen. Ist der Bolzen zu warm, wird die Metallegierung zu flüssig oder zu breiig, ist der Bolzen zu hart, lässt er sich schlecht oder nicht verarbeiten.

Während des Aufheizens von senkrecht stehenden Vorformlingen nach dem Stande der Technik lässt es sich kaum vermeiden, dass zumindest kleine Metallmengen aus dem Bolzen tropfen. Dies hat insofern Konsequenzen, als dieses Metall nicht mehr für die Verarbeitung zur Verfügung steht und rezykliert werden muss. Darüber hinaus führen die nicht konstanten Abtropfgewichte zu unregelmässigen Bolzenzuständen, das heisst der schwerere Bolzen oder der Bolzen mit weniger Abtropfvolumen ist am Ende der Heizphase härter. Mit vorliegender erfindungsgemässer Haltevorrichtung gelingt es diese Schwierigkeiten auf einfache Art und Weise zu bewältigen. Der liegende Bolzen wird nicht durch sein eigenes Gewicht deformiert und die Gefahr des Abtropfens von Flüssigmetall aus dem Bolzen ist minimiert. Da kein Metall, abtropft bleibt die Metallmenge konstant und die eingespiesene Wärme verteilt sich gleichmässig auf die vorberechnete Menge Metall. Die Überführung der Bolzen in der vorliegenden Haltevorrichtung in die Verarbeitungsvorrichtung ist unproblematisch, da der Bolzen im breiartigen Zustand in wesentlichen Teilen durch die Haltevorrichtung gestützt wird. Haltevorrichtungen nach der Erfindung weisen vorteilhaft eine Schale mit Stirnwänden aus keramischem Material auf. Der Vorteil liegt darin, dass die induzierten Ströme nicht oder nur in geringem Masse durch das keramische Material hindurchtreten und somit die Bolzenenden von den Stirnseiten her nicht mit Energie beaufschlagt werden. Da die Wärmeabstrahlung des keramischen Materials gering ist, wird eine weitere gleichmässige Energieverteilung im Bolzen erreicht.

Ein weiterer Vorteil vorliegender Haltevorrichtung ist die Verwendung eines hochschmelzenden Metalles zumindest als Material des Rumpfes. Der Rumpf erwärmt sich rasch und gibt keine Fremdstoffe, wie keramische Oxyde und dergleichen, an den Bolzen ab und es werden keine Fremdstoffe mit dem Bolzen in die Giesskammer ausgetragen.

Die Haltevorrichtung nach vorliegender Erfindung dient zur induktiven Erwärmung von Bolzen oder Vorformlingen aus Metallen, wie z.B. Eisen- und Stahl, Kupfer, Magnesium, Zink oder Aluminium und die Legierungen der genannten Metalle.

Die Figur 1 zeigt eine Ansicht der Stirnwandseite und die Seitenansicht einer beispielhaften Haltevorrichtung für Bolzen aus Metallegierungen mit thixotropen Eigenschaften. Die Schale 1 weist einen Rumpf 2 und Stirnwände 3 aus einem hochschmelzenden Metall auf. Die Stirnwände 3 können beispielsweise durch Schweissen am Rumpf 2 befestigt werden. Der Rumpf 2 weist eine Wannenform auf. Der innere Querschnitt des Rumpfes 2 bildet etwa einen Halbkreis 7 und beidseitig des Halbkreises sind senkrecht stehend und parallel zueinander Seitenwände³ angeordnet.

Die Figur 2 zeigt eine Ansicht der Stirnwandseite und die Seitenansicht einer anderen beispielhaften Haltevorrichtung für Bolzen aus Metallegierungen mit thixotropen Eigenschaften. Die Schale 1 besteht aus einem Rumpf 2 mit einem im wesentlichen wannenförmigem Querschnitt. Der Rumpf besteht aus einem hochschmelzenden Metall. An den Rumpfenden 4 sind ringförmige Randabschlüsse 5 angebracht, welche die Widerlager für die Stirnwände 3 aus keramischem Material bilden. Die Stirnwände sind durch eine Naht 6 aus einem feuerfesten Zement fixiert. Die Stirnwände 3 aus keramischem Material oder aber auch aus dem hochschmelzenden Metall können in alternativer Ausführungsform beispielsweise in randständige Nuten am Rumpf 2 eingeschoben werden und beispielsweise durch die Federkraft des Rumpfes festgehalten oder durch feuerfeste Zemente einzementiert oder Metalle unter sich verschweisst werden.

Vorliegende Erfindung betrifft auch die Verwendung der Haltevorrichtung zur Aufheizung von Bolzen aus einer Metallegierung mit thixotropen Eigenschaften bis zu einem Temperaturbereich, bei dem die Bolzen in einem teilfesten Zustand vorliegen in einem Induktionsofen und zum Halten und Transportieren der Bolzen bis zum Vergiessen.

## Patentansprüche

1. Haltevorrichtung zum induktiven Aufheizen von Bolzen aus Metallegierungen mit thixotropen Eigenschaften und Halten und Transportieren der Bolzen bis zum Vergiessen, wobei die Haltevorrichtung eine Schale ist und die Schale einen Rumpf in Wannenform und an jedem Ende des Rumpfes je eine Stirnwand aufweist und wenigstens der Rumpf aus einem hochschmelzenden Metall besteht,
dadurch gekennzeichnet, dass
der Querschnitt der Wannenform einen Teilkreis oder ein Teiloval mit daran anschliessenden senkrecht bis leicht schräg nach aussen abragenden Wänden aufweist oder der Rumpfquerschnitt rohrförmig ist, wobei der Rumpfquerschnitt einen Teilkreis mit einem Zentriwinkel von 120° bis 210°, bezogen auf 360° (Winkelgrade) für den gesamten rohrförmigen Querschnitt, beschreibt.

2. Haltevorrichtung nach Anspruch 1, dadurch gekennzeichnet, dass die Haltevorrichtung eine Schale aus einem Rumpf und an jedem Ende des Rumpfes je eine Stirnwand enthält und der Rumpf und eine oder beide Stirnwände hochschmelzende Metalle aus der Reihe der eisen- und kohlenstoffhaltigen Metalle, vorzugsweise Stahl, Edelstahl, "Thermax"-Stahl, Warmarbeitsstahl, oder Metalle der Reihe Tantal, Niob, Vanadium, Wolfram , Titan oder Legierungen davon enthalten oder daraus bestehen.

3. Haltevorrichtung nach Anspruch 1, dadurch gekennzeichnet, dass die Haltevorrichtung eine Schale aus einem Rumpf und an jedem Ende des Rumpfes je eine Stirnwand enthält und dass eine oder beide Stirnwände keramisches Material, vorzugsweise enthaltend Al₂O₃, Al₃O₄, BN, SiC, Si₃N₄, MgO, TiO, ZrO₂, stabilisiertes, insbesondere yttrium-stabilisiertes ZrO₂, Gläser oder feuerfesten Zemente, enthalten oder daraus bestehen.

4. Haltevorrichtung nach Anspruch 3, dadurch gekennzeichnet, dass die Stirnwände faserverstärktes keramisches Material enthalten oder daraus bestehen und die Fasern des faserverstärkten keramischen Materials vorzugsweise aus SiC, Al₂O₃, Glas oder Kohlenstoff sind.

5. Verwendung der Haltevorrichtung gemäss Anspruch 1 zum induktiven Aufheizen von Bolzen aus einer Metallegierung mit thixotropen Eigenschaften bis zu einem Temperaturbereich, bei dem die Bolzen in einem teilfesten Zustand vorliegen, und zum Halten und Transportieren der Bolzen bis zum Vergiessen.

6. Verwendung der Haltevorrichtung nach Anspruch 5 für Bolzen, die eine runde bis ovale Querschnittsform aufweisen und die Bolzen liegend in der Haltevorrichtung aufgenommen sind und die Länge der Bolzen grösser ist als der grösste Durchmesser der Bolzen.

7. Verwendung der Haltevorrichtung nach Anspruch 5, für Bolzen, die eine runde bis ovale oder polygonale Querschnittsform aufweisen und der innere Durchmesser des Rumpfes 0,2 bis 10 mm grösser ist als der grösste Bolzendurchmesser und die innere Länge der Schale 1 bis 10 mm grösser ist als die maximale Bolzenlänge.

8. Verwendung der Haltevorrichtung nach Anspruch 5 für Bolzen, wobei die Höhe der Schale 0 bis 60 mm höher ist als der halbe mittlere Bolzendurchmesser.

## Claims

1. Holding device for the inductive heating of billets consisting of metal alloys with thixotropic properties and for holding and transporting the billets until casting, the holding device being a shell and the shell having a trough-shaped body and an end wall at each end of the body and at least the body consisting of a high-melting metal, characterised in that the cross section of the trough is formed by part of a circle or part of an oval with vertically extending to slightly outwardly inclined walls connected thereto or the body cross section is tubular, the body cross section describing part of a circle with a centre angle of 120° to 210°, in relation to 360° (angular degrees) for the entire tubular cross section.

2. Holding device according to claim 1, characterised in that the holding device has a shell consisting of a body and an end wall at each end of the body and the body and one or both end walls contains or consist/s of high-melting metals from the group consisting of metals containing iron and carbon, preferably steel, high-grade steel, "Thermax" steel, hot-work steel, or metals from the group consisting of tantalum, niobium, vanadium, tungsten, titanium or alloys thereof.

3. Holding device according to claim 1, characterised in that the holding device has a shell consisting of a body and an end wall at each end of the body and that one or both end walls contain/s or consist/s of ceramic material, preferably containing Al₂O₃, Al₃O₄, BN, SiC, Si₃N₄, MgO, TiO, ZrO₂, stabilised ZrO₂, in particular yttrium-stabilised ZrO₂, glasses or refractory cements.

4. Holding device according to claim 3, characterised in that the end walls contain or consist of fibre-reinforced ceramic material and the fibres of the fibre-reinforced ceramic material preferably consist of SiC, Al₂O₃, glass or carbon.

5. Use of the holding device according to claim 1 for the inductive heating of billets consisting of a metal alloy with thixotropic properties up to a temperature range at which the billets are in a partially solid state, and for holding and transporting the billets until casting.

6. Use of the holding device according to claim 5 for billets having a circular to oval cross section, the billets being received in the holding device in the horizontal position and the length of the billets being greater than the largest billet diameter.

7. Use of the holding device according to claim 5 for billets having a circular to oval or polygonal cross section, the inner diameter of the body being 0.2 to 10 mm larger than the largest billet diameter and the inner length of the shell being 1 to 10 mm larger than the maximum billet length.

8. Use of the holding device according to claim 5 for billets in which the height of the shell is 0 to 60 mm greater than half the average billet diameter.

## Revendications

1. Dispositif de soutien pour le chauffage inductif de barreaux d'alliages métalliques à caractéristiques thixotropes ainsi que le soutien et le transport des barreaux jusqu'à la coulée, le dispositif de soutien étant un bassin et ce bassin présentant une coque en forme de cuve et, à chacune des extrémités de la coque, une paroi frontale, et au moins la coque étant constituée d'un métal à point de fusion élevé,
caractérisé
par le fait que la section de la cuve présente la forme d'un cercle partiel ou d'un ovale partiel avec des parois qui s'y raccordent et saillent verticalement jusqu'à légèrement obliquement vers l'extérieur ou que la section de la coque est tubulaire, la section de la coque décrivant un cercle partiel d'un angle au centre de 120° à 210°, rapporté à 360° (degrés d'angle) pour la totalité de la section tubulaire.

2. Dispositif de soutien selon la revendication 1, caractérisé par le fait que le dispositif de soutien contient un bassin constitué d'une coque et, à chacune des extrémités de la coque, d'une paroi frontale et que la coque et l'une des, ou les deux, parois frontales contiennent des métaux à point de fusion élevé de la série des métaux à teneur de fer et de carbone, de préférence acier, acier inoxydable, acier "Thermax", acier usiné à chaud ou métaux de la série tantale, niobium, vanadium, tungstène, titane ou leurs alliages, ou en sont constituées.

3. Dispositif de soutien selon la revendication 1, caractérisé par le fait que le dispositif de soutien contient un bassin constitué d'une coque et, à chacune des extrémités de la coque, d'une paroi frontale, et que l'une des, ou les deux parois frontales contiennent un matériau céramique, de préférence contenant Al₂O₃, Al₃O₄, BN, SiC, Si₃N₄, MgO, TiO, ZrO₂, stabilisé, en particulier ZrO₂ stabilisé à l'yttrium, des verres ou des ciments réfractaires, ou en sont constituées.

4. Dispositif de soutien selon la revendication 3, caractérisé par le fait que les parois frontales contiennent un matériau céramique armé de fibres, ou en sont constituées, et que les fibres du matériau céramique armé de fibres sont de préférence en SiC, Al₂O₃, verre ou carbone.

5. Emploi du dispositif de soutien selon la revendication 1, pour le réchauffage inductif de préformes en un alliage métallique à caractéristiques thixotropes jusqu'à une zone de température dans laquelle les préformes se trouvent dans un état partiellement solidifié, ainsi qu'au soutien et au transport des préformes jusqu'à la coulée.

6. Emploi du dispositif de soutien selon la revendication 5, pour des préformes qui présentent une forme de section ronde jusqu'à ovale, les préformes étant reçues horizontalement dans le dispositif de soutien et la longueur des préformes étant supérieure au plus grand diamètre des préformes.

7. Emploi du dispositif de soutien selon la revendication 5, pour des préformes qui présentent une forme de section ronde jusqu'à ovale ou polygonale, le diamètre intérieur de la coque étant de 0,2 à 10mm supérieur au plus grand diamètre des préformes et la longueur intérieure du bassin étant de 1 à 10mm supérieure à la longueur maximale des préformes.

8. Emploi du dispositif de soutien selon la revendication 5, pour des préformes, la hauteur du bassin étant supérieure, de 0 à 60mm, au demi-diamètre médian des préformes.
